# EUROPÄISCHE PATENTSCHRIFT

(11) **EP 0 197 238 B1**
(45) Veröffentlichungstag und Bekanntmachung des Hinweises auf die Patenterteilung: **10.01.1990**
(21) Anmeldenummer: 86100310.1
(22) Anmeldetag: 11.01.1986
(51) Int. Cl.: F04D 19/04, F04B 37/14, F04D 29/58

(54) **Gehäuse für eine Turbomolekularvakuumpumpe**
Housing for a turbo-molecular vacuum pump
Enveloppe pour une pompe à vide turbomoléculaire

(30) Priorität: 09.03.1985 DE 3508483
(43) Veröffentlichungstag der Anmeldung: 15.10.1986
(73) Patentinhaber: LEYBOLD AKTIENGESELLSCHAFT, 50968 Köln (DE)
(72) Erfinder: Deters, Ludger, Dr., D-5000 Köln 40 (DE); Kabelitz, Hans-Peter, Dr., D-5000 Köln 90 (DE); Schütz, Günter, D-5000 Köln 21 (DE)
(74) Vertreter: Leineweber, Jürgen, Dipl.-Phys.

(56) Entgegenhaltungen:
- DE-A- 2 263 612
- DE-A- 2 349 033
- FR-A- 2 525 698

## Beschreibung

Die Erfindung bezieht sich auf ein Gehäuse für eine Turbomolekularvakuumpumpe mit einem Anschlußflansch aus gutwärmeleitendem Werkstoff, z.B. Aluminium, und einem Gehäusemantel. Als Werkstoff für den Anschlußflansch können auch Kupfer oder Messing in Frage kommen.

Turbomolekularvakuumpumpen gehören zu den Hoch- und Ultrahochvakuumpumpen, d.h., daß sie Enddrücke bis zu 10-¹⁰ mbar erreichen. Um in einem Rezipienten einen solchen Enddruck in angemessener Zeit zu erzeugen, ist es erforderlich, diesen auszuheizen, und zwar in der Regel bis zu 200°C, gelegentlich auch höher. Dadurch werden die in die Innenwandung des Rezipienten hineindiffundierten Gasmoleküle relativ schnell freigesetzt, die sonst über lange Zeiten das Erreichen des Enddruckes verhindern würden.

In zunehmendem Maße werden Rezipienten, die Bestandteil von Ultrahochvakuum-Anlage sind, einschließlich ihrer Anschlußflansche aus Aluminium gefertigt. In diesen Fällen ist es zweckmäßig, daß auch der Flansch der anzuschließenden Turbomolekularvakuumpumpe aus Aluminium besteht, da eine sichere UHV-Abdichtung - in der Regel mit einem metallischen Dichtring - nur dann gewährleistet ist, wenn Flansch und Gegenflansch aus gleichem Material (und damit gleichem Wärme-Ausdehnungskoeffizienten) bestehen. Bie UHV-Anlagen mit aus Aluminium bestehenden Rezipienten werden deshalb in der Regel Turbomolekularvakuumpumpen eingesetzt, deren Gehäuse einschließlich des Anschlußflansches ebenfalls aus Aluminium bestehen. Ähnlich liegen die Verhältnisse bei Rezipienten aus Kupfer oder Messing.

Nachteilig an einer solchen Anordnung ist, daß sich die Turbomolekularvakuumpumpe während des Ausheizens des Rezipienten ebenfalls stark erwärmt, was nicht nur für den Rotor - die Rotorfestigkeit, d.h. die Festigkeit der durch die Rotation auf Zug beanspruchten Aluminiumschaufeln, nimmt mit steigender Temperatur ab -, sondern auch für dessen Lagerung - das Lagerfett ist bei höheren Temperaturen (> 130°C) nicht mehr stabil - unerwünscht ist.

Der vorliegenden Erfindung liegt die Aufgabe zugrunde, ein Gehäuse für eine Turbomolekularvakuumpumpe zu schaffen, bei der die Gefahr einer unerwünscht starken Erwärmung während des Ausheizens des Rezipienten nicht mehr besteht.

Erfindungsgemäß wird diese Aufgabe dadurch gelöst, daß der Gehäusemantel zumindest im sich an dem Anschlußflansch anschließenden Bereich so ausgebildet ist, daß die Wärmeleitfähigkeit in diesem Bereich gegenüber der Wärmeleitfähigkeit des Anschlußflansches so verringert ist, daß eine unerwünscht starke Erwärmung des Gehäusemantels während des Ausheizens eines mit dem Anschlußflansch verbundenen Rezipienten vermieden ist). Bei einer Turbomolekularvakuumpumpe mit einem in dieser Weise gestalteten Gehäuse verhindert die Wärmedurchgangssperre eine unerwünschte Aufheizung des Gehäuses und damit der darin befindlichen Bauteile, wie Rotor, Lagerung und dergleichen.

In den Figuren 1 bis 6 sind unterschiedliche Gestaltungsmöglichkeiten für ein Gehäuse nach der Erfindung dargestellt.

In allen Figuren sind der Gehäusemantel mit 1 und der die Anschlußöffnung 2 bildende bzw. umgebende Anschlußflansch mit 3 bezeichnet. Der Flansch 3 besteht aus Aluminium oder auch aus einem anderen Werkstoff mit guter Wärmeleitfähigkeit wie Messing oder Kupfer. Weitere Bauteile der Turbomolekularvakuumpumpe sind nicht dargestellt, da sie nicht Gegenstand der Erfindung sind.

Beim Ausführungsbeispiel nach dem Figuren 1 und 2 schließt sich der Gehäusemantel 1 unmittelbar an den Flansch 3 an.

Er besteht entweder nur im Bereich des Anschlußflansches (Abschnitt 1', Fig. 2) oder insgesamt (Fig. 1) aus einem Werkstoff mit geringer Wärmeleitfähigkeit, z.B. Edelstahl, so daß der Wärmefluß vom Flansch 3 auf den Gehäusemantel 1 so stark behindert ist, daß eine unerwünscht hohe Erwärmung des Gehäusemantels während der Ausheizphase des nicht dargestellten Rezipienten verhindert ist.

Die weiteren Figuren 3 bis 6 zeigen Lösungen, bei denen sich zwischen dem Flansch 3 und dem Gehäusemantel 1 eine Wärmedurchgangssperre 4 befindet.

Beim Ausführungsbeispiel nach Fig. 3 besteht die Wärmedurchgangssperre 4 aus einem ringförmigen Abschnitt 5, der zwischen dem Gehäusemantel 1 und dem Flansch 3 eingeschweißt oder eingelötet ist und aus einem Werkstoff mit geringer Wärmeleitfähigkeit, z.B. Edelstahl, besteht.

Fig. 4 zeigt ein ähnliches Ausführungsbeispiel wie Fig. 3. Die Wärmedurchgangssperre 4 besteht aus einem Ring 6, ebenfalls aus einem Werkstoff mit geringer Leitfähigkeit. Zusätzlich ist der Wärmefluß dadurch eingeschränkt, daß der ringförmige Abschnitt 6 teilweise eine verringerte Wandstärke aufweist.

Beim Ausführungsbeispiel nach Fig. 5 schließt sich an den Flansch 3 eine Wärmedurchgangssperre 4 an, die ebenfalls aus Aluminium besteht. Die Begrenzung des Wärmeflusses ist dadurch erreicht, daß ein mäanderförmig gestalteter Ringabschnitt 7 die Wärmedurchgangssperre 4 bildet.

Beim Ausführungsbeispiel nach Fig. 6 befindet sich zwischen dem Anschlußflansch 2 und dem Gehäusemantel 1 ein Balgabschnitt 8. Dieser besteht aus einem Material mit geringer Wärmeleitfähigkeit, vorzugsweise Edelstahl, so daß zwischen dem Flansch 3 und dem Gehäusemantel 1 eine wirksame Begrenzung des Wärmeflusses erreicht ist.

Als Werkstoff für die Wärmedurchgangssperre kommt im wesentlichen Edelstahl in Frage. Edelstahl hat eine Wärmeleitfähigkeit von 15, die damit um den Faktor 14 kleiner ist als die Wärmeleitfähigkeit von Aluminium. Auch die Werkstoffe Nickel oder Bronze kommen als Materialien für die Wärmedurchgangssperre in Frage.

## Patentansprüche

1. Gehäuse einer Turbomolekularvakuumpumpe mit einem Anschlußflansch (3) aus gutwärmeleitendem Werkstoff, z.B. Aluminium, und einem Gehäusemantel (1), dadurch gekennzeichnet, daß der Gehäusemantel (1) zumindest im sich an den Anschlußflansch (3) anschließenden Bereich (1', 4) so ausgebildet ist, daß die Wärmeleitfähigkeit in diesem Bereich gegenüber der Wärmeleitfähigkeit des Anschlußflansches so verringert ist, daß eine unerwünscht starke Erwärmung des Gehäusemantels während des Ausheizens eines mit dem Anschlußflansch verbundenen Rezipienten vermieden ist.

2. Gehäuse nach Anspruch 1, dadurch gekennzeichnet, daß der sich an den Anschlußflansch (3) anschließende Gehäusemantel (1) zumindest im Bereich des Anschlußflansches aus einem Werkstoff mit geringer Wärmeleitfähigkeit besteht.

3. Gehäuse nach Anspruch 1, dadurch gekennzeichnet, daß der sich an den Anschlußflansch (3) anschließende Bereich des Gehäusemantels (1) als Wärmedurchgangssperre (1', 4) ausgebildet ist.

4. Gehäuse nach Anspruch 3, dadurch gekennzeichnet, daß es einschließlich seines Anschlußflansches (2) aus Aluminium besteht und daß sich die Wärmedurchgangssperre (4) unmittelbar an den Flansch anschließt.

5. Gehäuse nach Anspruch 3 oder 4, dadurch gekennzeichnet, daß die Wärmedurchgangssperre (4) von einem Gehäuseabschnitt (5 bis 8) mit geringerer Wandstärke und/oder balgähnlicher Gestaltung gebildet wird.

6. Gehäuse nach Anspruch 3, dadurch gekennzeichnet, daß ein ringförmiger Abschnitt (5,6,8) aus einem Werkstoff mit geringer Wärmeleitfähigkeit die Wärmedurchgangssperre (4) bildet.

7. Gehäuse nach Anspruch 6, dadurch gekennzeichnet, daß der ringförmige Abschnitt (5, 6, 8) eine verringerte Wandstärke und/oder eine balgähnliche Gestaltung hat.

8. Gehäuse nach Anspruch 6 oder 7, dadurch gekennzeichnet, daß der die Wärmedurchgangssperre (4) bildende ringförmige Abschnitt (5, 6, 8) aus Edelstahl besteht.

## Claims

1. Housing of a turbomolecular vacuum pump with a connection flange (3) of a material which is a good thermal conductor, e.g. aluminium, and a housing shell (1), characterized in that the housing shell (1) at least in the area (1',4) adjoining the connection flange (3) is so formed that the thermal conductivity in this area is so much reduced relative to the thermal conductivity of the connection flange that undesirably strong heating of the housing shell during the baking out of a receiver connected to the connection flange is avoided.

2. Housing in accordance with claim 1, characterized in that the housing shell (1) adjoining the connection flange (3) consists, at least in the area of the connection flange, of a material of low thermal conductivity.

3. Housing in accordance with claim 1, characterized in that the area of the housing shell (1 ) adjoining the connection flange (3) is formed as a heat transmission barrier (1', 4).

4. Housing in accordance with claim 3, characterized in that, including its connection flange (2), it consists of aluminium and that the heat transmission barrier (4) directly adjoins the flange.

5. Housing in accordance with claim 3 or 4, characterized in that the heat transmission barrier (4) consists of a section of the housing (5 to 8) with reduced wall thickness and/or a form like a bellows.

6. Housing in accordance with claim 3, characterized in that a ring-shaped section (5, 6, 8) of a material of low thermal conductivity forms the heat transmission barrier (4).

7. Housing in accordance with claim 6, characterized in that the ring-shaped section (5, 6, 8) has a reduced wall thickness and/or a form like a bellows.

8. Housing in accordance with claim 6 or 7, characterized in that the ring-shaped section (5, 6, 8) forming the heat transmission barrier (4) consists of stainless steel.

## Revendications

1. Corps de pompe à vide turbomoléculaire qui comprend une bride de raccordement (3) faite d'une matière bonne conductrice de la chaleur, par exemple, d'aluminium, et une paroi latérale de corps (1), caractérisé en ce que la paroi latérale (1 ) du corps est constituée, du moins dans la région (1', 4), qui fait suite à la bride de raccordement (3), de telle manière que la conductibilité thermique dans cette région soit réduite comparativement à la conductibilité thermique de la bride de raccordement, dans une mesure suffisante pour éviter un échauffement excessif de la paroi du corps pendant le chauffage d'un récipient solidaire de la bride de raccordement.

2. Corps selon la revendication 1, caractérisé en ce que la paroi latérale (1) qui fait suite à la bride de raccordement (3) est faite d'une matière de faible conductibilité thermique, du moins dans la région de la bride de raccordement.

3. Corps selon la revendication 1, caractérisé en ce que la région de la paroi latérale (1) qui fait suite à la bride de raccordement (3) est réalisée sous la forme d'une barrière à la transmission de la chaleur ou barrière thermique (1', 4).

4. Corps selon la revendication 3, caractérisé en ce qu'il est composé d'aluminium, y compris sa bride de raccordement (2) et en ce que la barrière thermique (4) fait directement suite à la bride.

5. Corps selon la revendication 3 ou 4, caractérisé en ce que la barrière thermique (4) est constituée par un segment (5 à 8) du corps qui possède une plus faible épaisseur de paroi et/ou une configuration en soufflet.

6. Corps selon la revendication 3, caractérisé en ce qu'un segment annulaire (5, 6, 8) fait d'une matière à faible conductibilité thermique forme la barrière thermique.

7. Corps selon la revendication 6, caractérisé en ce que le segment annulaire (5, 6, 8) possède une épaisseur de paroi réduite et/ou une configuration en forme de soufflet.

8. Corps selon la revendication 6 ou 7, caractérisé en ce que le segment annulaire (5, 6, 8) qui forme la barrière thermique (4) est composé d'acier inoxydable.
